# EUROPÄISCHE PATENTSCHRIFT

(11) **EP 0 598 928 B1**
(45) Veröffentlichungstag und Bekanntmachung des Hinweises auf die Patenterteilung: **15.03.1995**
(21) Anmeldenummer: 92119596.2
(22) Anmeldetag: 17.11.1992
(51) Int. Cl.: B67D 5/06

(54) **Kraftfahrzeugtankstelle mit Rückgewinnung von Brennstoffdampf**
Petrol station with fuel vapor recovery
Station d'essence avec récupération de vapeur de carburant

(43) Veröffentlichungstag der Anmeldung: 01.06.1994
(73) Patentinhaber: SCHEIDT & BACHMANN GMBH, D-41238 Mönchengladbach (DE)
(72) Erfinder: Miller, Gert, W-4050 Mönchengladbach 1 (DE)
(74) Vertreter: Stenger, Watzke & Ring Patentanwälte

(56) Entgegenhaltungen:
- EP-A- 0 443 068
- DE-A- 3 613 453
- US-A- 4 253 503

## Beschreibung

Die Erfindung betrifft eine Kraftfahrzeugtankstelle mit einer Absaugung der beim Befüllen der Kraftfahrzeugtanks aus diesen austretenden Vergaserkraftstoffgase mittels einer Gaspumpe, die in einer zwischen dem Lagertank und einer Gasansaugöffnung am Zapfventil verlaufenden Gasrückführleitung angeordnet und die durch das von der Kraftstoffpumpe in der Art eines Hydraulikmotors angetriebene Meßaggregat mit einer der jeweils ausgegebenen Kraftstoffmenge entsprechenden Absaugleistung angetrieben ist.

Eine Kraftfahrzeugtankstelle der voranstehend beschriebenen Art ist aus der DE-PS 36 13 453 bekannt. Bei derartigen Kraftfahrzeugtankstellen werden beim Befüllen der Kraftfahrzeugtanks aus diesen entweichende Gase der Vergaserkraftstoffe in den Lagertank der Tankstelle zu etwa 80 bis 90 % zurückgeführt, obwohl es sich bei der Gasrückführung um ein offenes, vakuum-unterstütztes System handelt. Da derartige offene Systeme hinsichtlich des apparativen Aufwandes insbesondere bei der Um- und Nachrüstung vorhandener Tankstellen unter Berücksichtigung vorhandener Kraftfahrzeuge erheblich günstiger sind als geschlossene Systeme, welche ohne Gaspumpe auskommen und deshalb als passive Systeme bezeichnet werden, wird ihr Einsatz in der Praxis bevorzugt.

Der Erfindung liegt die **Aufgabe** zugrunde, den sowohl beim Neubau als auch bei der Umrüstung auftretenden Aufwand für die Absaugung der Vergaserkraftstoffgase bei den eingangs beschriebenen, bekannten Kraftfahrzeugtankstellen herabzusetzen, wenn diese mit sogenannten Mehrprodukten-Zapfsäulen ausgestattet sind. Mit Mehrprodukten-Zapfsäulen können an einem Zapfpunkt unterschiedliche Vergaserkraftstoffe und ggf. Dieselkraftstoffe ausgegeben werden, wobei eine gleichzeitige Ausgabe unterschiedlicher Kraftstoffsorten jedoch nicht möglich ist. Unterschiedliche Kraftstoffsorten können nur nacheinander ausgegeben werden.

Die **Lösung** dieser Aufgabenstellung durch die Erfindung ist dadurch gekennzeichnet, daß die Tankstelle Mehrprodukten-Zapfsäulen mit zeitlicher Abgabe jeweils nur einer Kraftstoffsorte aufweist, bei denen sämtliche von der Gasansaugöffnung der Zapfventile zur Ausgabe der unterschiedlichen Vergaserkraftstoffe ausgehende Gasrückführleitungen unter Einschaltung jeweils eines Absperrventils gemeinsam an den Saugstutzen der Gaspumpe angeschlossen sind, deren Druckstutzen mit einer sämtliche Lagertanks für Vergaserkraftstoffe verbindenden Gasleitung verbunden ist und die über ein alle Meßaggregate zur Ausgabe der unterschiedlichen Vergaserkraftstoffe mit der Gaspumpe verbindendes Getriebe von der für den jeweiligen Zapfvorgang eingeschalteten Kraftstoffpumpe angetrieben ist.

Mit dem erfindungsgemäßen Vorschlag reduziert sich der zum Auffangen der aus den Kraftfahrzeugtanks austretenden Gase der Vergaserkraftstoffe notwendige Aufwand pro Mehrprodukten-Zapfsäule auf eine einzige Gaspumpe, die über ein mit sämtlichen Meßaggregaten zur Ausgabe von Vergaserkraftstoffen verbundenes Getriebe von der für den jeweiligen Zapfvorgang in Betrieb genommenen Kraftstoffpumpe antreibbar ist und deren Ansaugstutzen jeweils mittels einer Gasrückführleitung mit dem zugehörigen Zapfventil verbunden ist. In diesen Gasrückführleitungen ist jeweils ein Absperrventil angeordnet. Von diesen Absperrventilen wird jeweils nur dasjenige geöffnet, dessen Zapfventil in Betrieb genommen wird. Diese Absperrventile sind elektrisch oder hydraulisch gesteuert und werden vor dem Übergang in den für Kraftstoff- oder Gasförderung vorzugsweise koaxial verlaufenden Zapfschläuchen oder im Zapfventil angeordnet.

Die erfindungsgemäße Weiterbildung reduziert somit den Aufwand für die im offenen System erfolgende Absaugung der Vergaserkraftstoffgase bei Mehrprodukten-Zapfsäulen auf ein Minimum. Da sämtliche Lagertanks für Vergaserkraftstoffe gemäß einem weiteren Merkmal der Erfindung mit einer Gasleitung verbunden sind, in welcher die von der Gaspumpe kommende Druckleitung mündet, steht in jedem Fall ausreichend Volumen zur Rückführung der abgesaugten Gase zur Verfügung.

Bei einer bevorzugten Ausführungsform der Erfindung wird das Getriebe durch sämtliche Meßaggregate mit der Gaspumpe verbindende Getriebezüge gebildet, die jeweils unter Einschaltung eines Freilaufs mit dem zugehörigen Meßaggregat verbunden sind.

Auf der Zeichnung ist ein Ausführungsbeispiel der erfindungsgemäßen Kraftfahrzeugtankstelle schematisch dargestellt, und zwar zeigen:
- Fig. 1: eine Seitenansicht einer Mehrprodukten-Zapfsäule,
- Fig. 2: eine Draufsicht auf die Zapfsäule nach Anspruch 1 und
- Fig. 3: eine schematische Darstellung der Kraftstoff- und der Gasleitungen einschließlich der zugehörigen Aggregate.

Die in den Fig. 1 und 2 schematisch dargestellte Mehrprodukten-Zapfsäule umfaßt beim Ausführungsbeispiel ein dreiteiliges, schrankartiges Unterteil 1, neben dem fünf säulenartige Zapfschlauchgehäuse 2 angeordnet sind; weiterhin ist ein Gehäuse 3 vorhanden, in dem die Anzeigevorrichtungen untergebracht sind, die der besseren Übersichtigkeit wegen auf der Zeichnung nicht dargestellt wurden. Die Zapfschlauchgehäuse 2 besitzen jeweils eine Aufnahme für ein Zapfventil 4, das jeweils am Ende eines vorzugsweise doppelwandigen Zapfschlauches 5 angeordnet ist.

Wie die Fig. 1 und 2 erkennen lassen, ist die als Mehrprodukten-Zapfsäule ausgebildete Kraftfahrzeugtankstelle des Ausführungsbeispiels baukastenartig zusammengesetzt. Sie umfaßt beim Ausführungsbeispiel jeweils eine Zapfstelle für Normalbenzin, bleifreies Superbenzin, bleifreies Superplus, verbleites Superbenzin und Diesel.

In der schematischen Darstellung der Fig. 3 sind fünf unterirdische Lagertanks gezeichnet, von denen der Lagertank 6a Normalbenzin, der Lagertank 6b bleifreies Superbenzin, der Lagertank 6c bleifreies Superplus, der Lagertank 6d verbleites Superbenzin und der Lagertank 6e Diesel enthält. Jedem der Lagertanks 6a bis 6e ist eine Kraftstoffpumpe 7a bzw. 7b bzw. 7c bzw. 7d bzw. 7e zugeordnet, die den aus den Lagertanks 6a bis 6e angesaugten Kraftstoff über ein vorzugsweise als Kolbenmesser ausgebildetes Meßaggregat 8a bzw. 8b bzw. 8c bzw. 8d bzw. 8e durch einen Zapfschlauch 5a bzw. 5b bzw. 5c bzw. 5d bzw. 5e dem zugehörigen Zapfventil 4a bzw. 4b bzw. 4c bzw. 4d bzw. 4e zuführt.

Obwohl die Zapfventile 4a bis 4e identisch ausgeführt sind, ist in Fig. 3 des besseren Verständnisses wegen das Zapfventil 4a anders dargestellt. Diese Darstellung des Zapfventiles 4a zeigt eine Gasansaugöffnung 10, welche über eine Gasrückführleitung 11a an den Saugstutzen 12a einer Gaspumpe 12 angeschlossen ist. Beim Betrieb dieser Gaspumpe 12 werden auf diese Weise die beim Befüllen eines Kraftfahrzeugtanks aus diesem austretenden Vergaserkraftstoffgase angesaugt. Die schematische Darstellung in Fig. 3 zeigt einen derartigen Kraftfahrzeugtank 13, in dessen Tankstutzen das Zapfventil 4a eingesetzt ist.

Auch die Zapfventile 4b,4c und 4d sind über eine Gasrückführleitung 11b bzw. 11c bzw. 11d an den Saugstutzen 12a der Gaspumpe 12 angeschlossen. In jeder dieser Gasrückführleitungen 11a bis 11d ist ein Absperrventil 14a bzw. 14b bzw. 14c bzw. 14d angeordnet, die elektrisch und/oder hydraulisch gesteuert werden. Diese Absperrventile 14a bis 14d können auch in das jeweilige Zapfventil 4a bis 4d integriert sein.

Da bei der Ausgabe von Dieselkraftstoffen im Gegensatz zur Ausgabe von Vergaserkraftstoffen kaum Kraftstoffgase entstehen, ist das Zapfventil 4e nicht mit einer Gasrückführleitung ausgestattet.

Der Druckstutzen 12b der Gaspumpe 12 ist über eine Gasleitung 12c mit den Lagertanks 6a,6b,6c und 6d, welche Vergaserkraftstoffe enthalten, verbunden. Eine Verbindung der Gaspumpe 12 mit dem Lagertank 6e für Diesel ist nicht vorgesehen. Sowohl im Saugstutzen 12a als auch hinter dem Druckstutzen 12b ist jeweils ein Flammdurchschlag-Filter 9 angeordnet.

Wie sowohl die Darstellung in Fig. 3 als auch in Fig. 2 wiedergibt, ist die Gaspumpe 12 mittels jeweils eines Getriebezuges 15a,15b,15c und 15d mit den Meßaggregaten 8a,8b,8c und 8d verbunden. Die Verbindung der hintereinander geschalteten Getriebezüge 15a bis 15d erfolgt hierbei jeweils über einen Freilauf. Außerdem zeigt Fig. 3, daß jedem Meßaggregat 8a bis 8e ein Impulsgeber 16a bis 16e zugeordnet ist, mit dessen Hilfe die jeweils ausgegebene Flüssigkeitsmenge erfaßt wird.

Bei dem in Fig. 3 dargestellten Ausführungsbeispiel wird Normalbenzin aus dem Lagertank 6a über den Zapfschlauch 5a und durch das Zapfventil 4a in den Kraftfahrzeugtank 13 ausgegeben. Der Kraftstoff wird hierbei von der Kraftstoffpumpe 7a aus dem Lagertank 6a angesaugt und über das Meßaggregat 8a durch den Zapfschlauch 5a in den Kraftfahrzeugtank 13 gepumpt. Die im Kraftfahrzeugtank 13 durch den einströmenden Kraftstoff herausgedrückten und die beim Zapfvorgang entstehenden Gase werden mit Hilfe der Gasansaugöffnung 10 am Zapfventil 4a angesaugt. Dieses Ansaugen erfolgt mit Hilfe der Gaspumpe 12 über die Gasrückführleitung 11a. Hierbei ist das Absperrventil 14a geöffnet, wogegen die Absperrventile 14b bis 14d geschlossen sind. Die angesaugten Vergaserkraftstoffgase werden über den Druckstutzen 12b der Gaspumpe 12 über das Rohrsystem den Lagertanks zugeführt.

Der Antrieb der Gaspumpe 12 erfolgt beim voranstehenden und in Fig. 3 dargestellten Ausführungsbeispiel durch die Kraftstoffpumpe 7a, welche über das zugehörige Meßaggregat 8a die Gaspumpe 12 antreibt, und zwar mit Hilfe des Getriebezuges 15a. Die mit diesem Getriebezug 15a in Reihe geschalteten Getriebezüge 15b,15c und 15d sind in diesem Fall wirkungslos, da sie jeweils über einen Freilauf mit dem zugehörigen Meßaggregat 8b bzw. 8c bzw. 8d verbunden sind.

### Bezugszeichenliste:

- 1: Unterteil
- 2: Zapfschlauchgehäuse
- 3: Gehäuse
- 4a: Zapfventil
- 4b: Zapfventil
- 4c: Zapfventil
- 4d: Zapfventil
- 4e: Zapfventil
- 5: Zapfschlauch
- 6a: Lagertank
- 6b: Lagertank
- 6c: Lagertank
- 6d: Lagertank
- 6e: Lagertank
- 7a: Kraftstoffpumpe
- 7b: Kraftstoffpumpe
- 7c: Kraftstoffpumpe
- 7d: Kraftstoffpumpe
- 7e: Kraftstoffpumpe
- 8a: Meßaggregat
- 8b: Meßaggregat
- 8c: Meßaggregat
- 8d: Meßaggregat
- 8e: Meßaggregat
- 9: Flammdurchschlag-Filter
- 10: Gasansaugöffnung
- 11a: Gasrückführleitung
- 11b: Gasrückführleitung
- 11c: Gasrückführleitung
- 11d: Gasrückführleitung
- 12: Gaspumpe
- 12a: Saugstutzen
- 12b: Druckstutzen
- 12c: Gasleitung
- 13: Kraftfahrzeugtank
- 14a: Absperrventil
- 14b: Absperrventil
- 14c: Absperrventil
- 14d: Absperrventil
- 15a: Getriebezug
- 15b: Getriebezug
- 15c: Getriebezug
- 15d: Getriebezug

## Patentansprüche

1. Kraftfahrzeugtankstelle mit einer Absaugung der beim Befüllen der Kraftfahrzeugtanks (13) aus diesen austretenden Vergaserkraftstoffgase mittels einer Gaspumpe (12), die in einer zwischen dem Lagertank (6a bis 6d) und einer Gasansaugöffnung (10) am Zapfventil (4a bis 4d) verlaufenden Gasrückführleitung (11a bis 11d) angeordnet und die durch das von der Kraftstoffpumpe (7a bis 7d) in der Art eines Hydraulikmotors angetriebene Meßaggregat (8a bis 8d) mit einer der jeweils ausgegebenen Kraftstoffmenge entsprechenden Absaugleistung angetrieben ist,
**dadurch gekennzeichnet,**
daß die Tankstelle Mehrprodukten-Zapfsäulen mit zeitlicher Abgabe jeweils nur einer Kraftstoffsorte aufweist, bei denen sämtliche von der Gasansaugöffnung (10) der Zapfventile (4a bis 4d) zur Ausgabe der unterschiedlichen Vergaserkraftstoffe ausgehende Gasrückführleitungen (11a bis 11d) unter Einschaltung jeweils eines Absperrventils (14a bis 14d) gemeinsam an den Saugstutzen (12a) der Gaspumpe (12) angeschlossen sind, deren Druckstutzen (12b) mit einer sämtliche Lagertanks (6a bis 6d) für Vergaserkraftstoffe verbindenden Gasleitung (12c) verbunden ist und die über ein alle Meßaggregate (8a bis 8d) zur Ausgabe der unterschiedlichen Vergaserkraftstoffe mit der Gaspumpe (12) verbindendes Getriebe (15a bis 15d) von der für den jeweiligen Zapfvorgang eingeschalteten Kraftstoffpumpe (7a bis 7d) angetrieben ist.

2. Kraftfahrzeugtankstelle nach Anspruch 1, dadurch gekennzeichnet, daß das Getriebe durch sämtliche Meßaggregate (8a bis 8d) mit der Gaspumpe (12) verbindende Getriebezüge (15a bis 15d) gebildet ist, die jeweils unter Einschaltung eines Freilaufs mit dem zugehörigen Meßaggregat (8a bis 8d) verbunden sind.

3. Kraftfahrzeugtankstelle nach Anspruch 1 oder 2, dadurch gekennzeichnet, daß die Absperrventile (14a bis 14d) vor dem Übergang der Gasrückführleitungen (11a bis 11d) in die Zapfschläuche (5a bis 5d) angeordnet sind.

4. Kraftfahrzeugtankstelle nach Anspruch 1 oder 2, dadurch gekennzeichnet, daß die Absperrventile (14a bis 14d) für die Gasrückführleitungen (11a bis 11d) in die Zapfventile (4a bis 4d) integriert sind.

## Claims

1. Motor-vehicle refuelling point with extraction of the motor fuel gases, which emerge from the motor-vehicle tank (13) as it is filled, by means of a gas pump (12) which is arranged in a gas return line (11a to 11d) running between the storage tank (6a to 6d) and a gas suction opening (10) on the fuel-pump nozzle (4a to 4d) and which is driven with an extraction power corresponding to the respective amount of fuel dispensed by the meter (8a to 8d), which is driven in the manner of a hydraulic motor by the fuel pump (7a to 7d), characterized in that the refuelling point has multi-product fuel-dispensing columns giving temporary delivery of in each case just one fuel grade, in which all the gas return lines (11a to 11d) starting from the gas suction opening (10) of the fuel-pump nozzles (4a to 4d) for dispensing the different motor fuels are connected jointly, with the interposition of a respective shut-off valve (14a to 14d), to the suction connection (12a) of the gas pump (12), the delivery connection (12b) of which is connected to a gas line (12c) connecting all the storage tanks (6a to 6d) for motor fuels and which is driven by the fuel pump (7a to 7d) switched on for the respective refuelling operation via a gear mechanism (15a to 15d) connecting to the gas pump (12) all the meters (8a to 8d) for dispensing the different motor fuels.

2. Motor-vehicle refuelling point according to Claim 1, characterized in that the gear mechanism is formed by gear trains (15a to 15d) which connect all the meters (8a to 8d) to the gas pump (12) and each of which is connected to the associated meter (8a to 8d) with the interposition of a free wheel.

3. Motor-vehicle refuelling point according to Claim 1 or 2, characterized in that the shut-off valves (14a to 14d) are arranged before the transition of the gas return lines (11a to 11d) to the fuel hoses (5a to 5d).

4. Motor-vehicle refuelling point according to Claim 1 or 2, characterized in that the shut-off valves (14a to 14d) for the gas return lines (11a to 11d) are integrated into the fuel-pump nozzles (4a to 4d).

## Revendications

1. Station service comportant une aspiration pour les vapeurs de carburants légers se dégageant lors du remplissage du réservoir (13) d'un véhicule automobile, agissant par l'intermédiaire d'une pompe pour gaz (12) agencée sur un conduit de recyclage des gaz (11a à 11d) s'étendant entre une citerne de stockage (6a à 6d) et un orifice d'aspiration des gaz (10) situé au niveau d'un robinet de distribution (4a à 4d), et qui est actionnée par l'intermédiaire d'un ensemble de mesure (8a à 8d) actionné lui-même à la manière d'un moteur hydraulique à partir d'une pompe à carburant (7a à 7d), la puissance d'aspiration correspondant aux quantités de carburant respectivement distribuées,
caractérisée en ce que
la station service comporte des postes de distribution multi-produits ne permettant de distribuer instantanément qu'un seul type de carburant à la fois, pour lesquels les conduits de recyclage des gaz (11a à 11d) s'étendant à partir des orifices d'aspiration des gaz (10) agencés sur les robinets de distribution (4a à 4d) destinés à la distribution des différents types de carburants sont mis en communication avec la tubulure d'aspiration (12a) de la pompe pour gaz (12) par commutation d'une vanne d'arrêt (14a à 14d), la tubulure de retour (12b) de la pompe pour gaz étant reliée à un conduit pour gaz (12c) relié à l'ensemble des citernes de stockage (6a à 6d) pour carburants légers et la pompe pour gaz étant actionnée, à partir d'une pompe à carburant (7a à 7d) mise en service pour l'opération de distribution, par l'intermédiaire des ensembles de mesure (8a à 8d) de la distribution des différents carburants légers via un engrenage (15a à 15c) relié à la pompe pour gaz (12).

2. Station service selon la revendication 1, caractérisée en ce que l'engrenage est constitué de trains d'engrenages (15a à 15d) reliant les ensembles de mesure (8a à 8d) à la pompe (12) pour gaz, en étant relié chacun à l'ensemble de mesure (8a à 8d) associé par commutation d'une roue libre.

3. Station service selon la revendication 1 ou 2, caractérisée en ce que les vannes d'arrêt (14a à 14d) sont agencées avant le passage des conduits de recyclage des gaz (11a à 11d) dans les tuyaux distributeurs (5a à 5d).

4. Station service selon la revendication 1 ou 2, caractérisée en ce que les vannes d'arrêt (14a à 14d) des conduits de recyclage des gaz (11a à 11d) sont intégrées dans les robinets de distribution (4a à 4d).
